# EUROPÄISCHE PATENTSCHRIFT

(11) **EP 1 274 932 B1**
(45) Veröffentlichungstag und Bekanntmachung des Hinweises auf die Patenterteilung: **02.05.2007**
(21) Anmeldenummer: 01935977.7
(22) Anmeldetag: 17.04.2001
(51) Int. Cl.: F02M 37/16, F04C 11/00, F04B 23/10

(54) **PUMPE**
PUMP
POMPE

(30) Priorität: 18.04.2000 DE 20022349 U
(43) Veröffentlichungstag der Anmeldung: 15.01.2003
(73) Patentinhaber: LuK Fahrzeug-Hydraulik GmbH & Co. KG, 61352 Bad Homburg (DE)
(72) Erfinder: SCHREIBER, Joachim, 63741 Aschaffenburg (DE); SCHNITTGER, Karsten, 70439 Stuttgart (DE)
(74) Vertreter: Naumann, Ulrich
(86) Internationale Anmeldenummer: PCT/DE2001/001476
(87) Internationale Veröffentlichungsnummer: WO 2001/079684

(56) Entgegenhaltungen:
- WO-A-83/02980
- DE-A- 2 253 331
- FR-E- 79 223
- US-A- 2 185 145
- US-A- 4 565 629

## Beschreibung

Die vorliegende Erfindung betrifft eine Pumpe, vorzugsweise Flügelzellenpumpe, Rollenzellenpumpe oder Zahnradpumpe, insbesondere zur Dieselförderung, mit einem Pumpengehäuse und einer in dem Pumpengehäuse angeordneten, vorzugsweise über die Antriebswelle eines Motors drehangetriebenen Fördereinheit.

Gattungsbildende Pumpen, so bspw. Flügelzellenpumpen, sind aus der Praxis hinlänglich bekannt. Lediglich beispielhaft wird dazu auf die DE 198 57 560 A1 verwiesen.

Pumpen der hier in Rede stehenden Art sind bspw. als Flügelzellen- oder Zahnradpumpen ausgebildet und dienen zur Förderung eines strömungsfähigen Mediums, nämlich von gasförmigen oder flüssigen Stoffen. Die Fördereinheit der Pumpe umfasst einen Rotor, der wiederum über eine Pumpenwelle angetrieben wird. Die Pumpenwelle ist üblicherweise mit einer Antriebswelle, im Konkreten einer Motor-Nockenwelle, über eine Kupplung gekoppelt. Die Pumpenwelle ist innerhalb des Pumpengehäuses mit Hilfe von Lagern drehbar gehalten.

Pumpen der gattungsbildenden Art werden u.a. zur Dieselförderung in Kraftfahrzeugen verwendet. Sofern sich Luft im System befindet, d.h. beispielsweise zur erstmaligen Inbetriebnahme oder nach leer gelaufenem Tank, ist es zwingend erforderlich, die Pumpe mit dem zu fördernden Strömungsmedium - hier Dieselkraftstoff - zu füllen, um nämlich überhaupt eine Förderleistung zu erzielen. Dazu hat man bislang separate Handpumpen verwendet, die der eigentlichen Pumpe vorgeschaltet sind. Eine solche Handpumpe war bislang in einem separaten Gehäuse untergebracht und diente zum Fördern des Dieselkraftstoffs unmittelbar in die eigentliche Pumpe hinein. Dazu ist eine besondere Verbindungsleitung erforderlich.

Die bislang realisierte Vorkehrung einer Handpumpe in Verbindung mit einer zur Dieselförderung dienenden Pumpe ist jedoch in der Praxis problematisch, da die Handpumpe als separates Bauteil einen erheblichen Montage- und Wartungsaufwand verursacht. Zusätzlich erforderliche Verbindungsleitungen und Anschlüsse erhöhen nicht nur den Montageaufwand, sondern auch den Materialaufwand und führen insgesamt zu einer ganz erheblichen Kostenerhöhung gegenüber der Vorkehrung der Pumpe für sich gesehen. Aufgrund des zwingenden Erfordernisses einer Handpumpe musste der hier in Rede stehende Kostenaufwand bislang akzeptiert werden.

Aus der US 2,185,145 ist eine gattungsbildende Pumpe bekannt. Diese Pumpe umfasst ein Pumpengehäuse und eine in dem Pumpengehäuse angeordnete Fördereinheit, in der ein Ansaugbereich ausgebildet ist. Des Weiteren ist eine in das Pumpengehäuse integrierte Handpumpeneinrichtung vorgesehen, die in den saugseitigen Strömungspfad der Fördereinheit hinein fördert.

Die gattungsbildende Pumpe ist in Bezug auf die Vorkehrung der Handpumpeneinrichtung in mehrerlei Hinsicht problematisch. Die gesamte Anordnung baut nämlich äußerst groß. Außerdem ist ein separater Sauganschluss erforderlich.

Der vorliegenden Erfindung liegt die Aufgabe zugrunde, die gattungsbildende Pumpe derart auszugestalten, dass sie ungeachtet der Vorkehrung einer Handpumpeneinrichtung äußerst klein baut und gegenüber der gattungsbildenden Pumpe im Materialaufwand reduziert ist.

Die voranstehende Aufgabe ist durch die Merkmale des Patentanspruches 1 gelöst. Danach handelt es sich um eine Pumpe, vorzugsweise Flügelzellenpumpe, Rollenzellenpumpe oder Zahnradpumpe, insbesondere zur Dieselförderung, mit einem Pumpengehäuse und einer in dem Pumpengehäuse angeordneten, vorzugsweise über die Antriebswelle eines Motors drehangetriebenen Fördereinheit, wobei die Fördereinheit einen Ansaugbereich aufweist, wobei eine in das Pumpengehäuse integrierte, unmittelbar in den Saugbereich der Fördereinheit fördernde Handpumpeneinrichtung vorgesehen ist, wobei die Handpumpeneinrichtung eine zur Förderung des Fluidums dienende Zylinder-/Kolbenanordnung umfasst und einen externen Sauganschluss aufweist, und wobei die Handpumpeneinrichtung derart ausgestaltet ist, dass in der Ruhestellung der Handpumpeneinrichtung der Kolben aus dem Zylinderbereich herausgefahren ist, so dass der Zylinder einen ungehinderten Durchtritt für das Strömungsmedium zur Fördereinheit bildet.

Erfindungsgemäß ist eine integrale Lösung dahingehend gewählt, dass man die Handpumpeinrichtung in das Pumpengehäuse integriert, wodurch sich Anschlüsse und zusätzliche Leitungen erübrigen. Bereits aufgrund dieser quasi monolithischen Ausgestaltung von Pumpe und Handpumpeinrichtung reduziert sich der Montageaufwand ganz erheblich. Eine kompakte Bauweise ist realisiert.

Die Handpumpeinrichtung ist nicht nur in das Pumpengehäuse integriert, sondern darüber hinaus derart im Pumpengehäuse angeordnet, dass die Handpumpeinrichtung unmittelbar in den saugseitigen Strömungspfad der Fördereinheit fördert. Folglich ist es möglich, die Handpumpeinrichtung unmittelbar am Pumpengehäuse zu betätigen und auf kürzestem Wege das zu fördernde Fluidum über die Handpumpeinrichtung unmittelbar in die Fördereinheit der Pumpe zu fördern, und zwar ohne zusätzliche Anschlüsse, Förderleitungen oder dgl.. Die hier realisierte kompakte Bauweise reduziert den Montageaufwand, verringert die Reparaturanfälligkeit der Funktionsteile und reduziert so die Wartungskosten.

In vorteilhafter Weise fördert die Handpumpeinrichtung nicht nur in den Strömungspfad der Fördereinheit, sondern unmittelbar in den Saugbereich der Fördereinheit, wodurch sich ansaugseitige Strömungswiderstände ganz erheblich reduzieren lassen. Die Förderstrecke zwischen der Handpumpeinrichtung und der Fördereinheit der Pumpe ist durch diese Maßnahme minimiert, wodurch eine kompakte Bauweise abermals begünstigt ist.

Gattungsbildende Pumpen zur Dieselförderung sind üblicherweise an einem Motorgehäuse befestigt, wobei dazu das Pumpengehäuse antriebseitig einen Pumpenflansch aufweist, nämlich zur Befestigung an dem Motorgehäuse. Im Rahmen einer solchen Ausgestaltung könnte die Handpumpeinrichtung in den Pumpenflansch - als Bestandteil des eigentlichen Pumpengehäuses - integriert sein, so dass die Handpumpeinrichtung gegenüber der Fördereinheit zumindest geringfügig versetzt angeordnet ist.

Des Weiteren ist von Bedeutung, dass die Handpumpeinrichtung zumindest geringfügig bzw. teilweise aus dem Pumpengehäuse bzw. aus dem Pumpenflansch herausragt, und zwar vorzugsweise mit einem zur Handbetätigung geeigneten Betätigungsorgan. Hier könnte ein Handknauf oder dgl. vorgesehen sein, wobei das Betätigungsorgan in seiner Ruhestellung an einem Gehäuseteil arretierbar, vorzugsweise festklemmbar oder festschraubbar ist. Erst mit dem Erfordernis einer Handbetätigung wird das Betätigungsorgan aus der Ruhestellung gelöst und kann dann zur Betätigung der Handpumpeinrichtung bewegt bzw. betätigt werden.

Die Handpumpeinrichtung umfasst einen externen Sauganschluss, über den die Handpumpeinrichtung mit Strömungsmedium versorgt wird. Im Konkreten ist die Handpumpeinrichtung derart ausgestaltet, dass in der Ruhestellung der Handpumpeinrichtung lediglich diese zur Durchleitung des Strömungsmediums dient, so dass für die eigentliche Pumpe ein separater Sauganschluss nicht erforderlich ist. Insoweit dient die Handpumpeinrichtung als durchgehender Leitungsbereich bis in die Fördereinheit der Pumpe hinein, der bei Aktivierung der Handpumpeinrichtung als aktive Handpumpe verwendbar ist. Auch insoweit ist der konstruktive Aufwand wie auch der Montageaufwand ganz erheblich verringert.

Der Sauganschluss der Handpumpeinrichtung und ggf. der Sauganschluss der Pumpe könnte integraler Bestandteil des Gehäuses, vorzugsweise des Gehäuseteils der Handpumpeinrichtung, sein, wobei dieses Gehäuseteil wiederum Bestandteil des Pumpenflanschs und somit Bestandteil des Pumpengehäuses sein kann. Beliebige andere Ausgestaltungen und Anordnungen sind denkbar.

Ebenfalls im Lichte einer kompakten Bauweise ist es von Vorteil, wenn der Sauganschluss der Handpumpeinrichtung in der Nähe des Betätigungsorgans ausgebildet ist, so dass das Fluidum unmittelbar vom Sauganschluss in die Handpumpeinrichtung und von dort unmittelbar in die Fördereinheit der Pumpe gelangen kann. Wie bereits zuvor erwähnt, sind kürzeste Wege einerseits zur Verringerung von Strömungswiderständen und andererseits zur Reduzierung des konstruktiven Aufwands und zur Begünstigung einer stets gewünschten Miniaturisierung von Vorteil.

Im Konkreten könnte die Handpumpeinrichtung eine zur Förderung des Fluidums dienende Zylinder-/Kolbenanordnung umfassen. Mittels des Betätigungsorgans könnte der Kolben der Handpumpeinrichtung in etwa orthogonal zur Drehachse der Fördereinheit der Pumpe hin und her bewegbar sein, wobei die Zylinder-/Kolbenanordnung, insbesondere der Kolben, ähnlich der Fördereinrichtung einer Fahrradpumpe ausgebildet sein kann. In der Ruhestellung der Handpumpeinrichtung ist der Kolben insgesamt aus dem Zylinderbereich herausgefahren, so dass der Zylinder einen ungehinderten Durchtritt für das Strömungsmedium bildet. Erst beim Einziehen des Kolbens in den Zylinder ist die Handpumpeinrichtung - als solche - betätigbar.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigt
- Fig. 1: in einer Stirnansicht ein Ausführungsbeispiel einer erfindungsgemäßen Pumpe mit integrierter Handpumpeinrichtung und
- Fig. 2: den Gegenstand aus Fig. 1 im Schnitt entlang der Linie A-A.

Die Fig. 1 und 2 zeigen gemeinsam ein Ausführungsbeispiel einer erfindungsgemäßen Pumpe, wobei es sich dabei - bei dem hier lediglich willkürlich gewählten Ausführungsbeispiel - um eine Flügelzellenpumpe handelt. Diese Pumpe dient zur Dieselförderung und umfasst ein Pumpengehäuse 1 und eine in dem Pumpengehäuse 1 angeordnete, über eine hier nicht gezeigte Antriebswelle eines Motors drehangetriebene Fördereinheit 2. Die Fördereinheit 2 weist einen Ansaugbereich 3 auf.

Es ist eine Handpumpeinrichtung 4 vorgesehen, die in das Pumpengehäuse 1 integriert ist, und zwar in den saugseitigen Strömungspfad 5 der Fördereinheit 2. Genauer gesagt fördert die Handpumpeinrichtung 1 unmittelbar in den Saugbereich 3 der Fördereinheit 2, so dass die Strömungswege zwischen der Handpumpeinrichtung 4 und der Fördereinheit 2 minimiert sind.

Fig. 1 lässt über die voranstehend genannten Merkmale hinaus erkennen, dass sich an das Pumpengehäuse 1 ein Pumpenflansch 6 anschließt. Des Weiteren umfasst das Pumpengehäuse 1 bzw. der Pumpenflansch 6 eine Vorförderpumpe 7 sowie einen Druckanschluss 8, worauf lediglich der Vollständigkeit halber hingewiesen sei.

Die Fig. 1 und 2 lassen gemeinsam erkennen, dass die Handpumpeinrichtung 4 mit einem Betätigungsorgan 9 aus dem Pumpengehäuse 1 herausragt. Das Betätigungsorgan 9 ist als Handknauf ausgeführt und lässt sich an einem Gehäuseteil 10 der Handpumpeinrichtung 4 arretieren bzw. festschrauben.

Die beiden Figuren zeigen des Weiteren, dass die Handpumpeinrichtung 4 einen externen Sauganschluss 11 aufweist. In Fig. 2 ist die Einströmrichtung mit einem Pfeil 12 gekennzeichnet. Der Sauganschluss 11 ist in der Nähe des Betätigungsorgans 9 vorgesehen, so dass auch insoweit die Strömungspfade minimiert sind.

Fig. 2 lässt des Weiteren erkennen, dass die Handpumpeinrichtung 4 im Sinne der Fördereinrichtung einer Luftpumpe ausgebildet ist, nämlich eine zur Förderung des Fluidums dienende Zylinder-/Kolbenanordnung 13 umfasst. Mittels des Betätigungsorgans 9 lässt sich der Kolben 14 in der Handpumpeinrichtung 4 der Fördereinheit 2 hin und her bewegen, wobei dies orthogonal zur Drehachse 15 geschehen kann. Die orthogonale Ausrichtung ist jedoch nicht zwingend. Der Kolben 14 umfasst dabei eine Kolbenstange 16 sowie einen endseitigen Verdrängungskörper 17 mit Dichtlippe 18 und Stützlager 19. Bei der in Fig. 2 gezeigten Stellung befindet sich der Kolben 14 in seiner Ruhestellung, wobei das Betätigungsorgan 9 festgeschraubt ist. Der Zylinderraum 20 dient als Durchgang für das Fluidum, und zwar vom Sauganschluss 11 her bis in den Saugbereich 3 der Fördereinheit 2. Über einen dort ausgebildeten Saugraum 21 gelangt das Fluidum in die Fördereinheit 2 und kann von dort über den Druckanschluss 8 in die durch den Pfeil 22 gekennzeichnete Ausströmrichtung ausgestoßen werden.

## Patentansprüche

1. Pumpe, vorzugsweise Flügelzellenpumpe, Rollenzellenpumpe oder Zahnradpumpe, insbesondere zur Dieselförderung, mit einem Pumpengehäuse (1) und einer in dem Pumpengehäuse (1) angeordneten, vorzugeweise über die Antriebswelle eines Motors drehangetriebenen Fördereinheit (2), wobei die Fördereinheit (2) einen Ansaugbereich (3) aufweist, wobei eine in das Pumpengehäuse integrierte, unmittelbar in den Saugbereich (3) der Fördereinheit (2) fördernde Handpumpeneinrichtung (4) vorgesehen ist, wobei die Handpumpeneinrichtung (4) eine zur Förderung des Fluidums dienende Zylinder-/Kolbenanordnurig (13) umfasst und einen externen Sauganschluss (11) aufweist, und wobei die Handpumpeneinrichtung (4) derart ausgestaltet ist, dass in der Ruhestellung der Handpumpeneinrichtung (4) der Kolben (14) aus dem Zylinderbereich herausgefahren ist, so dass der Zylinder einen ungehinderten Durchtritt für das Strömungsmedium zur Fördereinheit (2) bildet.

2. Pumpe nach Anspruch 1, wobei das Pumpengehäuse (1) antriebsseitig einen Pumpenflansch (6) zur Befestigung an einem Motorgehäuse oder dgl, umfasst, **dadurch gekennzeichnet, dass** die Handpumpeinrichtung (4) in den Pumpenflansch (6) integriert ist.

3. Pumpe nach Anspruch 1 oder 2, **dadurch gekennzeichnet, dass** die Handpumpeinrichtung (4) zumindest teilweise, vorzugsweise mit einem Betätigungsorgan (9), aus dem Pumpengehäuse (1) herausragt.

4. Pumpe nach Anspruch 3, **dadurch gekennzeichnet, dass** das Betätigungsorgan (9) in seiner Ruhestellung an einem Gehäuseteil (10) arretierbar, vorzugsweise festklemmbar oder festschraubbar, ist.

5. Pumpe nach einem der Ansprüche 1 bis 4, **dadurch gekennzeichnet, dass** der Sauganschluss (11) integraler Bestandteil des Gehäuses, vorzugsweise des Gehäuseteils (10) der Handpumpeinrichtung (4), ist.

6. Pumpe nach einem der Ansprüche 1 bis 5, **dadurch gekennzeichnet, dass** der Sauganschluss (11) in der Nähe des Betätigungsorgans (9) ausgebildet ist.

7. Pumpe nach einem der Ansprüche 1 bis 6, **dadurch gekennzeichnet, dass** mittels des Betätigungsorgans (9) der Kolben (14) der Handpumpeinrichtung (4) in etwa orthogonal zur Drehachse der Fördereinheit (15) der Pumpe hin und her bewegbar ist.

8. Pumpe nach einem der Ansprüche 1 bis 7, **dadurch gekennzeichnet, dass** die Zylinder-/Kolbenanordnung (13) einen Kolben (14) umfasst, der aus einer Kolbenstange (16) sowie aus einem endseitigen Verdrängungskörper (17) mit Dichtlippe (18) und Stützlager (19) besteht.

## Claims

1. Pump, preferably vane pump, roller cell pump or gear pump, in particular for diesel delivery, with a pump casing (1) and a delivery unit (2) which is disposed in the pump casing (1) and preferably driven in rotation by way of the drive shaft of a motor, wherein the delivery unit (2) has an intake region (3), wherein a hand pump device (4) is provided, which device is integrated into the pump casing and delivers directly into the intake region (3) of the delivery unit (2), wherein the hand pump device (4) comprises a cylinder-piston arrangement (13), which serves to deliver the fluid, and has an external intake connection (11), and wherein the hand pump device (4) is configured such that the piston (14) is moved out of the cylinder region when the hand pump device (4) is in the idle position, so that the cylinder forms an unobstructed passage for the flow medium to the delivery unit (2).

2. Pump according to Claim 1, wherein the pump casing (1) comprises on the drive side a pump flange (6) for fastening to a motor casing or similar, **characterised in that** the hand pump device (4) is integrated into the pump flange (6).

3. Pump according to Claim 1 or 2, **characterised in that** the hand pump device (4) projects at least partly out of the pump casing (1), preferably with an actuating member (9).

4. Pump according to Claim 3, **characterised in that**, when in its idle position, the actuating member (9) can be locked, preferably clamped or screwed, to a casing part (10).

5. Pump according to any one of Claims 1 to 4, **characterised in that** the intake connection (11) is an integral component part of the casing, preferably of the casing part (10) of the hand pump device (4).

6. Pump according to any one of Claims 1 to 5, **characterised in that** the intake connection (11) is formed in the vicinity of the actuating member (9).

7. Pump according to any one of Claims 1 to 6, **characterised in that** the piston (14) of the hand pump device (4) can be reciprocated approximately orthogonally to the axis of rotation of the delivery unit (15) of the pump by means of the actuating member (9).

8. Pump according to any one of Claims 1 to 7, **characterised in that** the cylinder-piston arrangement (13) comprises a piston (14) which consists of a piston rod (16) as well as of an end displacement body (17) with a sealing lip (18) and a support bearing (19).

## Revendications

1. Pompe, de préférence pompe rotative à cellule à ailettes, pompe à cellule à rouleaux ou pompe à engrenages, en particulier pour le transport de gazole, avec un carter de pompe (1) et une unité de transport (2) disposée dans le carter de pompe (1), entraînée en rotation de préférence par l'intermédiaire de l'arbre moteur, l'unité de transport (2) présentant une zone d'aspiration (3), une installation de pompe à main (4) de transport intégrée dans le carter de pompe étant disposée directement dans la zone d'aspiration (3) de l'unité de transport (2), l'installation de pompe à main (4) comprenant un ensemble cylindre/piston (13) servant au transport du fluide et présentant un raccordement d'aspiration (11) et l'installation de pompe à main (4) étant conformée de telle manière que, dans la position de repos de l'installation de pompe à main (4), le piston (14) est sorti hors de la zone de piston, de telle sorte que le piston forme un passage libre pour le fluide s'écoulant vers l'unité de transport (2).

2. Pompe selon la revendication 1, le carter de pompe (1) présentant du côté entraînement un flasque de pompe (6) pour la fixation à un carter de moteur ou similaire,
**caractérisée par le fait que** l'installation de pompe à main (4) est intégrée dans le flasque de pompe (6).

3. Pompe selon la revendication 1 ou 2,
**caractérisée par le fait que** l'installation de pompe à main (4) fait saillie extérieurement au moins partiellement, de préférence par un organe d'actionnement (9), hors du carter de pompe (1).

4. Pompe selon la revendication 3,
**caractérisée par le fait que** l'organe d'actionnement (9), dans sa position de repos, peut être arrêté, de préférence peut être serré à fixation ou peut être vissé à fixation, sur une pièce de carter (10).

5. Pompe selon l'une des revendications 1 à 4,
**caractérisée par le fait que** le raccordement d'aspiration (11) est un composant du carter, de préférence de la pièce de carter (10) de l'installation de pompe à main (4).

6. Pompe selon l'une des revendications 1 à 5,
**caractérisée par** le fait le raccordement d'aspiration (11) est réalisé au voisinage de l'organe d'actionnement (9).

7. Pompe selon l'une des revendications 1 à 6,
**caractérisée par le fait que** le piston (14) de l'installation de pompe à main (14) est mobile en va-et-vient, sensiblement orthogonalement à l'axe de rotation de l'unité de transport (15) de la pompe, au moyen de l'organe d'actionnement (9).

8. Pompe selon l'une des revendications 1 à 7,
**caractérisée par le fait que** l'ensemble cylindre/piston (13) comprend un piston (14) qui est constitué d'une tige de piston (16) ainsi que d'un corps de refoulement (17) du côté extrémité avec une lèvre d'étanchéité (18) et une crapaudine (19).
